# FASCICULE DE BREVET EUROPEEN

(11) **EP 2 506 737 B1**
(45) Date de publication et mention de la délivrance du brevet: **01.10.2014**
(21) Numéro de dépôt: 10799093.9
(22) Date de dépôt: 23.11.2010
(51) Int. Cl.: A45D 34/04

(54) **DISPOSITIF D'APPLICATION D'UN FLUIDE**
VORRICHTUNG ZUM AUFTRAGEN VON FLUIDEN
FLUID APPLICATION DEVICE

(30) Priorité: 02.12.2009 FR 0905843; 22.02.2010 FR 1051240
(43) Date de publication de la demande: 10.10.2012
(73) Titulaire: Diezinger, Thomas Eugène Joseph, 92100 Boulogne Billancourt (FR)
(72) Inventeur: Diezinger, Thomas Eugène Joseph, 92100 Boulogne Billancourt (FR)
(74) Mandataire: Osha Liang SARL
(86) Numéro de dépôt international: PCT/FR2010/052488
(87) Numéro de publication internationale: WO 2011/067500

(56) Documents cités:
- AU-A4- 2004 100 934
- FR-A- 937 657
- FR-A1- 2 662 424
- GB-A- 2 413 497
- JP-A- 2009 077 878
- US-A- 2 654 108
- US-A- 3 303 824
- US-A- 3 336 626
- US-A- 3 376 551
- US-A- 5 725 473
- US-A- 5 893 791
- US-A1- 2004 024 336
- US-A1- 2004 131 414
- US-A1- 2007 014 625

## Description

La présente invention concerne un dispositif d'application d'un fluide.

La présente invention concerne également un dispositif pour stocker et distribuer un fluide comprenant un dispositif d'application ainsi qu'une utilisation dudit dispositif d'application ou du dispositif pour stocker et distribuer un fluide en tant que dispositif de massage.

Dans la demande GB 635 692, on propose un dispositif d'application d'un fluide cosmétique comportant un support logeant une tête d'application sous la forme d'une bille pour distribuer le fluide, ladite bille étant retenue par un aimant contenu dans le support. Ce type de dispositif offre une surface d'application du fluide limitée à la surface de la bille qui dépasse du logement. La surface d'application offerte par la bille, c'est-à-dire en contact avec la peau de l'utilisateur, correspond à la surface externe de la bille non en regard du support. Or, le support est agencé de sorte à retenir la bille dans son logement présentant de ce fait une surface d'application faible.

Un autre dispositif d'application d'un fluide avec un aimant est divulgué dans US 2,654,108.

De plus, compte tenu de la petite surface d'application, il est difficile pour un utilisateur de saisir la bille pour l'enlever de son logement.

Un but de la présente invention est donc de fournir un dispositif d'application d'un fluide comprenant une tête d'application retenue par un aimant permettant un retrait facile et reproductible de ladite tête et qui présente une plus grande surface d'application du fluide.

Un autre but de la présente invention est de fournir un dispositif d'application d'un fluide comprenant une tête d'application présentant une meilleure rotation dans le support.

A cet effet, la présente invention a pour objet un dispositif d'application d'un fluide comprenant :
- un support comprenant un renfoncement présentant une profondeur apparente;
- au moins un aimant contenu dans un logement présent dans le support ;
- une tête d'application comprenant au moins une partie réalisée dans un matériau aimantable configuré pour être attiré par le ou les aimants, ladite tête d'application présentant une surface d'application supérieure à la moitié de la surface externe totale de ladite tête, la surface d'application de la tête d'application correspondant à la surface externe de la tête d'application non en regard du support,

le dispositif étant agencé de sorte que ladite tête d'application puisse être mobile en rotation dans le renfoncement.

Dans le dispositif de l'invention, la tête d'application est retenue uniquement par la force magnétique exercée par le ou les aimants sur ladite tête. Les différents éléments du dispositif de l'invention sont alors agencés pour permettre d'offrir une grande surface d'application qui est supérieure à la moitié de la surface totale de ladite tête. Autrement dit, la majorité de la surface de la tête d'application est apte et configurée pour être utilisée pour appliquer le fluide.

On entend par « surface d'application de la tête d'application», la surface externe de la tête d'application destinée à être appliquée contre la peau de l'utilisateur et/ou à appliquer un fluide surladite peau.

Le dispositif de l'invention est agencé de sorte à permettre une meilleure rotation de la tête d'application dans le renfoncement et ainsi une meilleure utilisation dudit dispositif.

En outre, de part cette grande surface d'application, un utilisateur peut aisément saisir la tête d'application pour la retirer hors du renfoncement logeant la tête d'application.

Selon d'autres caractéristiques de l'invention, le dispositif de l'invention comporte l'une ou plusieurs des caractéristiques optionnelles suivantes considérées seules ou selon toutes les combinaisons possibles :
- la tête d'application est au moins un cylindre de section transversale circulaire, et/ou au moins un élément de révolution de forme sensiblement oblongue ou circulaire ;
- la tête d'application est une bille de rayon supérieur à la profondeur apparente du renfoncement ;
- la tête d'application, notamment la bille, est pleine ou creuse ;
- la tête d'application est sous la forme d'une coque en plastique ou en métal, notamment en aluminium, renfermant dans son coeur élément métallique de plus faible dimension ;
- la tête d'application est une bille sous la forme d'une bille en plastique renfermant dans son coeur une bille métallique magnétisable de plus faible diamètre ;
- la tête d'application est un élément réalisé dans un plastique comportant de la matière ferreuse aimantable ;
- le matériau aimantable est un acier traité par galvanisation ou un acier inoxydable aimantable;
- le renfoncement comporte un ou plusieurs éléments en relief engendrant la profondeur apparente du renfoncement, le dispositif étant agencé de sorte que la tête d'application puisse rouler sur les éléments en relief dans le renfoncement ;
- le support est entouré d'une enveloppe ;
- le support comporte au moins un bossage configuré pour venir se bloquer dans une cavité complémentaire présente sur l'enveloppe ;
- le support ou l'enveloppe comporte une partie de préhension ;
- les éléments en relief sont formés par des bossages réalisés dans le support ou dans l'enveloppe ;
- les éléments en relief sont formés par une ou plusieurs billes de roulement mobiles montées libres en rotation dans le support ;
- le renfoncement comporte trois éléments en relief disposés dans un même plan et répartis suivant un angle sensiblement égal à 120° entre eux ;
- la ou les billes de roulement sont montées libres en translation de sorte à faire varier la profondeur apparente du renfoncement ;
- la ou les billes de roulement sont montées libres en translation par l'intermédiaire d'une pièce rapportée montée sur un aimant et configurée pour translater dans le logement de l'aimant ;
- une bague est configurée pour tourner autour du support de sorte à faire translater la pièce rapportée dans le logement ;
- le support est formé d'une partie supérieure configurée pour former le renfoncement et d'une ou de plusieurs parties inférieures ;
- un élément en saillie porté par une partie du support venant dans une cavité complémentaire prévue dans une autre partie du support définissant le renfoncement ;
- le support est configuré pour être monté sur la tête d'un réceptacle destiné à contenir le fluide ;
- la tête comporte une canule et le support comporte un jonc sensiblement périphérique configuré pour venir se bloquer sur la paroi de la canule ;
- la tête comporte une canule et le support comporte un logement configuré pour recevoir la canule de la tête, ledit logement présentant des coins biseautés configurés pour reposer sur la canule ;
- le fluide est un fluide cosmétique ou dermatologique ;
- le dispositif de l'invention comprend un moyen de vibration disposé et agencé pour faire vibrer la tête d'application.

Selon un autre aspect, l'invention a pour objet un dispositif pour stocker et distribuer un fluide comportant le dispositif d'application de l'invention et un réceptacle configuré pour contenir le fluide.

Préférentiellement, le réceptacle est un tube, un flacon ou un sachet.

L'invention a également pour objet une utilisation du dispositif d'application selon l'invention ou du dispositif pour stocker et distribuer un fluide selon l'invention en tant que dispositif de massage sur au moins une partie du visage et/ou du corps.

L'invention sera davantage comprise à la lecture de la description non limitative qui va suivre, faite en référence aux figures ci-annexées.
- la figure 1 est une coupe transversale d'un mode de réalisation du dispositif d'application de l'invention ;
- la figure 2 est une coupe transversale d'une variante du mode de réalisation de la figure 1 ;
- la figure 3 est une vue de face du mode de réalisation de la figure 2 ;
- la figure 4 est une coupe transversale d'un dispositif de stockage et de distribution de l'invention comprenant un mode de réalisation du dispositif d'application de l'invention ;
- la figure 5 est une coupe transversale d'un dispositif de stockage et de distribution de l'invention comprenant un autre mode de réalisation du dispositif d'application de l'invention ;
- la figure 6 est une coupe transversale d'un dispositif de stockage et de distribution de l'invention comprenant une autre variante du dispositif d'application de l'invention ;
- la figure 7 est une vue de dessus du logement du dispositif d'application de l'invention de la figure 6 ;
- les figures 8 et 9 sont des coupes transversales d'une variante du dispositif d'application de l'invention, respectivement en position d'ouverture et en position de fermeture ;
- les figures 10 et 11 sont des coupes transversales d'une variante du dispositif d'application de l'invention, respectivement en position d'ouverture et en position de fermeture.

Comme illustré sur les figures 1 à 3, le dispositif d'application 1 d'un fluide comprend :
- un support 3 comprenant un renfoncement 5 présentant une profondeur apparente p ;
- au moins un aimant 9 contenu dans un logement 11 présent dans le support 3;
- une tête d'application comprenant au moins une partie réalisée dans un matériau aimantable configuré pour être attiré par le ou les aimants 9, ladite tête d'application présentant une surface d'application supérieure à la moitié de la surface externe totale de ladite tête,
le dispositif 1 étant agencé de sorte que ladite tête d'application puisse être mobile en rotation dans le renfoncement 5.

Dans le dispositif d'application de l'invention 1, la tête d'application est retenue uniquement par la force magnétique exercée par le ou les aimants 9 sur ladite tête. Les différents éléments formant le dispositif d'application de l'invention 1 ne servent pas à retenir la tête d'application dans le renfoncement 5. Ils sont donc agencés pour permettre une grande surface d'application 10 qui est supérieure à la moitié de la surface externe totale de ladite tête. Autrement dit, la majorité de la surface de la tête d'application est apte et configurée pour être utilisée pour appliquer le fluide, en particulier sur la peau de l'utilisateur.

La surface d'application de la tête d'application correspond à la surface externe de la tête d'application non en regard du support 3. Ainsi, la surface d'application est en contact avec la peau de l'utilisateur pour déposer éventuellement sur cette dernière le fluide.

Le dispositif 1 de l'invention est agencé de sorte à permettre une meilleure rotation de la tête d'application dans le renfoncement et donc une meilleure utilisation dudit dispositif 1.

En outre, de part cette grande surface d'application 10, un utilisateur peut aisément saisir la tête d'application pour la retirer hors du renfoncement 5. L'utilisateur peut donc de manière simple et reproductible retirer la tête d'application hors du dispositif d'application de l'invention 1 pour la nettoyer ou la changer, par exemple.

La tête d'application peut être au moins un cylindre de section transversale circulaire, et/ou au moins un élément de révolution de forme sensiblement oblongue ou circulaire comme une bille sensiblement sphérique. Dans le cas d'une tête d'application comprenant une pluralité de cylindres et/ou d'éléments de révolution, un ou plus desdits cylindres et/ou un ou plus desdits éléments de révolution peut être appliqué directement sur la peau afin de masser la zone de la peau sur laquelle il(s) est(sont) en contact. Parallèlement, les autres cylindres et/ou les autres éléments de révolution peuvent être destinés à appliquer un fluide sur la peau.

Chaque cylindre et chaque élément de révolution à section transversale circulaire, notamment chaque bille, présentent typiquement un rayon supérieur à la profondeur apparente du renfoncement.

Dans le cas d'une bille, la surface d'application est formée par une portion de la bille dont l'angle au sommet peut être notamment supérieur à 180°, notamment compris entre 200° et 250°, voire sensiblement égal à 220°. En d'autres termes, la surface de la bille logée dans le renfoncement et donc en regard avec le support correspond à la surface d'un cône avec un angle au sommet α strictement inférieur à 180°, notamment compris entre 110° et 160°. Dans le cas d'un cylindre ou d'un élément de révolution à section transversale sensiblement circulaire, l'angle pris est l'angle au centre de chaque section transversale, ledit angle prenant les mêmes valeurs que l'angle au sommet mentionné précédemment.

Dans le cas des figures 1 à 11, la tête d'application est sous la forme d'une bille 13 mais peut être sous une autre forme comme mentionnée ci-dessus.

La ou les têtes d'application utilisées pour appliquer du fluide et/ou directement sur la peau de l'utilisateur peuvent être de finition lisse et polie, ou encore d'aspect texturé pour procurer diverses sensations lors du massage et/ou de l'application.

Le fluide distribué par le dispositif d'application de l'invention 1 peut être un fluide cosmétique ou dermatologique. La viscosité du fluide est adaptée pour que ledit fluide puisse s'étaler sur la surface de la bille 13. Ainsi, le fluide peut être sous la forme d'un gel ou d'une crème. De ce fait, l'application dudit fluide s'effectue sur la peau d'un utilisateur, comme le visage, le cou ou toute autre partie du corps.

Comme illustré sur les figures 1 à 3, le dispositif d'application de l'invention 1 peut être sous la forme d'un moyen pour distribuer le fluide sans contenir ou stocker ce dernier, tel qu'une spatule.

Dans ce cas, comme illustré sur les figures 1 et 3, le support 3 peut être surmonté d'une enveloppe 15 comprenant une partie de préhension. L'enveloppe 15 peut ainsi être réalisée dans un matériau susceptible de tenir par soudure, collage, rembordage ou clipsage sur le support 3. Le matériau peut être par exemple du plastique, du métal ou encore du bois. Comme illustré sur la figure 1, le support 3 peut comporter au moins un bossage 16 configuré pour venir se bloquer dans une cavité complémentaire 17 présente sur l'enveloppe 15 afin d'éviter que l'enveloppe 15 ne glisse sur le support 3.

Dans une variante illustrée sur la figure 2, le support 3 peut être configuré de sorte à former la partie de préhension.

Le support 3 peut être formé d'une unique pièce monobloc (voir figure 2) ou au contraire d'une multitude de pièces s'emboîtant les unes dans les autres.

De ce fait, le support 3 ou l'enveloppe 15 présente une forme sensiblement conique avec éventuellement une ou plusieurs concavités 16 (voir figure 3) ou avec un revêtement anti-dérapant pour que les doigts ou la main d'un utilisateur puisse agripper ladite partie.

Comme illustré sur les figures 4 à 9, le dispositif d'application de l'invention 1 peut être intégré à un dispositif pour stocker et distribuer le fluide qui comporte alors un réceptacle 21 configuré pour contenir le fluide. Dans ce cas, le support 3 peut être configuré pour être monté sur la tête 23 d'un réceptacle 21 agencé pour contenir le fluide.

Le réceptacle 21 peut être de toute forme, notamment un tube, un flacon ou encore un sachet. Le réceptacle 21 peut être réalisé dans tout type de matériau, par exemple, en verre, en plastique ou en aluminium.

Le dispositif d'application 1 de l'invention est configuré de sorte que la bille 13 puisse être mobile en rotation dans le renfoncement 5. Selon un mode de réalisation, la bille 13 peut être sensiblement en contact avec le fond du renfoncement 5. Pour ce faire, le fluide est choisi de sorte à présenter une viscosité adéquate pour pouvoir s'étaler sur la surface de la bille 13 en regard du renfoncement 5 à la manière d'un lubrifiant, à savoir entre la surface de la bille 13 et celle du fond du renfoncement 5.

Selon une variante illustrée sur les figures 1 à 11, le renfoncement 5 peut comporter un ou plusieurs éléments en relief 7 engendrant la profondeur apparente p de renfoncement 5, le dispositif 1 étant agencé de sorte que la bille 13 puisse rouler sur les éléments en relief 7 dans le renfoncement 5. De ce fait, le ou les éléments en relief garantissent un espacement e entre la surface de la bille 13 en regard du renfoncement 5 et celle dudit renfoncement.

Le ou les éléments en relief 7 sont alors configurés de sorte à permettre un espacement e pour que le fluide puisse s'écouler entre la bille 13 et les parois du renfoncement 5. L'espacement e correspond à la hauteur maximale des éléments en relief 7 par rapport à la paroi du renfoncement 5. L'espacement e peut avoir une hauteur comprise entre 0,1 mm et 1 mm, notamment sensiblement égal à 0,4 mm.

Le renfoncement 5 peut comporter notamment trois éléments en relief 7 disposés dans un même plan et répartis suivant un angle sensiblement égal à 120° entre eux ce qui permet d'avoir l'espacement e désiré tout en permettant une assise stable de la bille 13 dans le renfoncement 5 et donc un roulement libre sans frottement de la bille 13 sur toute la surface concave du renfoncement 5. Comme illustré à la figure 7, les éléments en relief 7 dans ce mode de réalisation forment sur la paroi du renfoncement 5 un triangle sensiblement équilatéral lorsqu'on regarde de face ledit renfoncement 5.

Les éléments en relief 7 peuvent être formés de matière avec le support 3 (voir figure 4) ou bien être rapportés sur ceux-ci (voir figure 5), notamment par l'intermédiaire d'une enveloppe 25. L'enveloppe 25 peut ainsi être réalisée en métal ou en plastique, par exemple.

Selon ces modes de réalisation, les éléments en relief 7 peuvent être formés par des bossages réalisés dans les parois du renfoncement 5 (voir figure 4) ou par des bossages réalisés dans ladite enveloppe 25 (voir figure 5).

Selon une variante illustrée aux figures 6 à 11, les éléments en relief 7 peuvent être formés par une ou des billes de roulement mobiles 27 montées libres en rotation, ou encore en roulement, dans le support 3, notamment dans une ou des cavités 28 du support. Pour ce faire, lesdites cavités 28 peuvent être directement formées dans le support 3. Le fond de la ou des cavités 28 peuvent être formées par un ou plusieurs éléments rapportés 29 et 39 dans le support 3 (voir respectivement la figure 6 et les figures 8 à 11).

Selon un mode de réalisation illustré à la figure 6, lesdits éléments 29 peuvent comporter au moins un bossage 30 de type ponctuel configuré pour venir dans une cavité 31 correspondante du support 3 afin de bloquer les éléments 29 dans le support 3.

Dans une variante illustrée aux figures 8 à 11, la ou les billes de roulement 27 sont montées libres en translation, notamment suivant l'axe central 41, de sorte à faire varier la profondeur apparente p du renfoncement 5. Ainsi, la ou les billes de roulement 27 peuvent chacune être montées sur une pièce rapportée 39 montée sur un aimant 9. La pièce rapportée 39 est montée libre en translation dans le logement 11 recevant l'aimant 9. De ce fait, la ou les billes de roulement 27 peuvent monter ou descendre dans le logement 11 de sorte à faire varier la profondeur apparente p du renfoncement, à savoir donner un espacement e entre la bille 13 et le renfoncement 5 réglable entre un espacement maximal et un espacement sensiblement nul dans lequel la bille 13 peut venir se reposer dans le fond du renfoncement 5 et assurer l'étanchéité. La pièce rapportée 39 peut translater suivant une longueur notamment comprise entre 0mm et 2 mm, notamment égale à 0,5 mm.

La ou les billes de roulement 27 peuvent avoir un diamètre d inférieure ou égale à 4 mm.

La ou les billes de roulement 27 peuvent avoir toutes un diamètre d identique ou bien des diamètres différents.

La ou les billes de roulement 27 peuvent être réalisées dans un matériau métallique ou plastique, aimantable ou non. A titre d'exemple de plastique, on peut citer le polypropylène, ou encore le Polyoxyméthylène (POM). A titre d'exemple de matériau métallique, on peut citer un acier inoxydable poli qui ne nécessite pas de galvanisation ou encore un acier traité par galvanisation. Ledit acier peut être traité par galvanisation en employant notamment du palladium comme couche de surface en finition. La couche de galvanisation externe est typiquement réalisée en l'absence de nickel afin d'éviter les risques d'allergie.

L'étanchéité peut être réalisée par une chape externe qui en fin de vissage est apte à plaquer la bille 13 contre le fond du renfoncement 5 tout en permettant l'obturation dudit renfoncement 5.

Pour ce faire, la ou les billes de roulement 27 peuvent être montées chacune sur un ressort ou sur un plateau ressort de type POM et sont comprimées. Chaque bille de roulement 27 peut être associée à un ou plusieurs supports sensiblement évidés ce qui permet une plus grande souplesse.

La ou les billes de roulement 27 peuvent être remplacées par un ou plusieurs plots sensiblement ajourés de sorte à assurer une plus grande flexibilité. Les plots peuvent être monoblocs avec le support 3 qui soutient la tête d'application.

Un système d'ouverture et de fermeture par translation suivant l'axe du dispositif 1 de l'invention peut être employé. Une bague ou un clic peut permettre d'activer ledit système.

Le renfoncement 5 présente typiquement une forme sensiblement complémentaire à une partie de la bille 13. Par conséquent, le renfoncement 5 a une forme sensiblement de demi-coquille.

La profondeur apparente p correspond typiquement à la profondeur réelle du renfoncement 5 moins l'espacement e engendré par les éléments en relief 7, dans le mode de réalisation comprenant de tels éléments 7.

Dans le cas où la bille 13 est sensiblement en contact avec le fond du renfoncement 5, la profondeur apparente p correspond à la profondeur réelle du renfoncement 5.

Le rayon R de la bille 13 est typiquement compris entre 3 mm et 20 mm, notamment sensiblement égal à 6,35 mm.

Au moins une partie de la bille 13 est réalisée dans un matériau aimantable configuré pour être retenu par le ou les aimants 9 grâce à une force magnétique. Suivant une variante notamment illustrée aux figures 10 et 11, l'intégralité de la bille 13 est réalisée dans ce matériau aimantable.

Le matériau aimantable est, par exemple, un acier traité par galvanisation. Lors de la galvanisation, le nickel n'est pas utilisé en couche externe pour éviter une réaction allergique. Du palladium peut être employé en couche de finition ou de surface de la bille 13 pour garantir une bonne compatibilité avec le fluide employé, notamment un fluide cosmétique ou dermatologique. Typiquement, la couche de palladium déposée peut avoir une épaisseur sensiblement égale à 0,35µm.

La tête d'application, notamment la bille 13, peut être pleine ou creuse.

Une tête d'application, notamment la bille, pleine peut être réalisée dans tout type de métal ou d'alliage aimantable, tel que l'acier avec ou non un revêtement par galvanisation ou un acier inoxydable aimantable, comme par exemple l'acier 420, 430, 440, JFE443CT ou encore JYH21CT. Il est également possible que la tête d'application, notamment la bille, pleine comporte une partie réalisée dans un matériau plastique, notamment un plastique surmoulant un ou plusieurs éléments aimantables. Le matériau plastique La tête d'application, notamment la bille, peut également être sous la forme de deux demi-éléments, notamment deux demi-sphères, renfermant un ou plusieurs éléments réalisés dans un matériau aimantable.

Afin de diminuer le poids de la tête d'application, la tête d'application, notamment la bille, peut être creuse et être réalisée par assemblage d'un ou de plusieurs éléments. Lesdits éléments peuvent être sous la forme de deux demi-éléments, notamment deux demi-sphères, collés, enchâssés en force ou soudés. Le matériau employé peut être tout matériau aimantable tel qu'un acier traité ou non par galvanisation, ou encore un acier inoxydable aimantable, comme par exemple l'acier 420, 430, 440 ou encore JFE443CT, traité ou non par galvanisation.

Dans le cas de tête d'application, notamment de bille, creuse réalisée dans un acier inoxydable non aimantable comme par exemple l'acier 304 ou 316, cette dernière peut contenir un ou plusieurs éléments ferreux aimantables. Ainsi, la tête d'application, notamment la bille, creuse peut être réalisée sous la forme de deux demi-éléments, notamment deux demi-sphères, en aluminium anodisés renfermant en son centre un ou plusieurs éléments aimantables libres en mouvement.

Ainsi, la tête d'application peut être sous la forme d'une coque en plastique ou en métal, notamment en aluminium, renfermant dans son coeur élément métallique de plus faible dimension. L'utilisation de coque en aluminium permet une anodisation et une coloration aisée.

La tête d'application peut être un élément réalisé dans un plastique comportant de la matière ferreuse aimantable. Comme exemple de plastique, on peut citer du polypropylène (PP) enrichi par des particules ferreuses.

Selon la variante illustrée aux figures 8 et 9, la bille 13 peut ainsi être sous la forme d'une bille en plastique 13a renfermant dans son coeur une bille 13b de plus faible diamètre en métal. La bille en plastique 13a peut être sous la forme d'une double coque en plastique, notamment rapporté soudée.

La bille 13 peut avoir une surface sensiblement lisse ou au contraire texturée. Par « texturée », on entend une bille 13 présentant des reliefs ou irrégularités de surface ou encore des finitions mattes ou satinées.

Comme indiqué plus haut, au moins un aimant 9 est employé pour retenir la bille 13. En particulier, le dispositif d'application de l'invention 1 peut comporter un ou plusieurs aimants 9 de forme sensiblement cylindrique (voir figures 1 et 2) ou encore torique (voir figures 4 à 6). Selon une variante illustrée aux figures 8 à 11, le dispositif d'application de l'invention 1 peut comporter des aimants supplémentaires 19 ayant une forme de section annulaire ou torique.

Le ou les aimants 9 peuvent être disposés dans le support 3 de sorte à présenter une attraction magnétique uniforme sur la bille 13 et donc permettre le maintien uniforme de celle-ci. Pour ce faire, le ou les aimants 9 sont montés dans le support de manière sensiblement symétrique par rapport à l'axe central 41 du dispositif d'application de l'invention 1 passant par le centre de la bille 13.

Selon une variante illustrée aux figures 8 à 11, le dispositif d'application de l'invention 1 peut comporter une multitude d'aimants 9 et 19, notamment de tailles différentes. Ainsi, le dispositif d'application de l'invention 1 peut comporter trois ou plus aimants qui sont disposés en fonction de la répartition de la force magnétique engendrée par les aimants 9 et 19 qui est souhaitée.

Le support 3 peut être formé d'un unique bloc (voir figures 2 et 5) ou au contraire d'au moins deux blocs, encore appelés « parties » (voir figures 1, 4, 6 et 7). La partie supérieure 3a du support 3 formant le renfoncement 5 est typiquement réalisée en un seul bloc afin de simplifier la fabrication du dispositif d'application de l'invention 1. Le support 3 peut comporter une ou plusieurs parties inférieures 3b destinées à être montées sur la tête 23 d'un réceptacle contenant le fluide.

Typiquement, le support 3 peut être réalisé en matériau plastique, tel que le polypropylène. Les parties 3a et 3b formant le support 3 peuvent être réalisées dans un même matériau ou dans des matériaux différents.

Comme illustré sur les figures 4 et 6, dans le cas où le support 3 est formé de deux parties supérieure 3a et inférieure 3b, lesdites parties 3a et 3b peuvent être assemblés par des moyens de clipsage empêchant la rotation des deux parties supérieure 3a et inférieure 3b entre elles. Ainsi, les moyens de clipsage peuvent comporter un élément en saillie 37 porté par la partie inférieure 3b venant dans une cavité 38 complémentaire prévue dans la partie supérieure 3a définissant le renfoncement 5. Il est également possible que l'élément en saillie 37 soit porté par la partie supérieure 3a et que la cavité 38 par la partie inférieure 3b.

Le support 3 peut être plein ou bien comporté une multitude de logements dont certains 11 peuvent contenir le ou les aimants 9 et 19.

Le support 3 peut être surmonté d'une enveloppe 25 afin de protéger ledit support 3 et également d'éviter les angles droits 51 qui induisent un inconfort pour l'utilisateur lors de l'application du fluide. A cet effet, l'enveloppe 25 peut être réalisée en aluminium.

Dans une variante non représentée, le support 3 peut comporter au moins un bossage configuré pour venir se bloquer dans une cavité complémentaire présente sur l'enveloppe 25 afin d'éviter que l'enveloppe 25 ne glisse sur le support 3.

Comme indiqué plus haut, l'enveloppe 25 peut supporter les éléments en relief 7.

Typiquement, le support 3 comporte au moins une ouverture 55 permettant de véhiculer le fluide hors de la tête 23 du réceptacle.

Le support 3 peut comporter des moyens de retenu configurés pour venir coopérer avec la tête 23 du réceptacle pour maintenir ce dernier en place lors de l'application du fluide par un système de vissage ou d'encliquetage. En particulier comme illustré sur les figures 4 à 6, le support 3 peut comporter un pas de vis 61 configuré pour coopérer avec un pas de vis 62 présent sur la tête 23 du réceptacle. Selon une variante, les moyens de retenus peuvent comprendre un élément en saillie 63 configuré pour venir coopérer avec un filet 64 de la tête du réceptacle permettant un encliquetage par quart de tour, par exemple (voir figures 8 et 9).

Comme représenté sur les figures 4 et 6, le support 3 comporte un jonc sensiblement périphérique 71 configuré pour venir se bloquer sur la paroi latérale 73 d'une canule 75 de la tête afin d'assurer l'étanchéité. La canule 75 vient se loger dans un logement 77 prévu dans le support 3. Ladite canule 75 peut comporter un ou plusieurs orifices 76 au travers desquels le fluide peut s'écouler qui sont disposés à l'extrémité libre de la canule 75.

Selon une variante représenté à la figure 5, le support 3 peut comporter un logement de canule 81 présentant des coins biseautés 83 configurés pour reposer sur l'extrémité libre de la canule 75 afin d'assurer l'étanchéité.

Le support 3 peut comporter un orifice central 91 permettant d'amener le fluide vers la bille. Ledit orifice 91 peut coïncider sensiblement avec une ouverture de la tête 23 du réceptacle ou avec un canal recueillant le fluide issu de la tête 23 du réceptacle.

Le dispositif d'application de l'invention peut comporter également un capot configuré pour venir refermer ledit dispositif après utilisation. Le capot peut être retenu sur le support ou bien sur l'enveloppe par tout moyen connu de l'homme du métier, notamment par vissage, enclipsage ou encore par friction. Le capot peut typiquement être réalisé en copolyester de cyclohexanedimethanol et d'acide téréphtalique purifié (PCTA) ou encore en polypropylène (PP). Selon une variante, un capot comportant une excroissance peut se loger dans l'orifice de la canule 75 afin de garantir l'étanchéité après usage. Selon cette variante, la bille 13 est préalablement retirée du renfoncement 13.

Ainsi dans les modes de réalisation représentés aux figures 9 et 11, le capot 101 est maintenu sur le dispositif d'application de l'invention 1 par friction, notamment sur une partie fixe du dispositif d'application 1 de l'invention. Dans ces modes de réalisation illustrés aux figures 8 à 11, au moins une partie des aimants 9 sont surmontés de la pièce rapportée 39 qui soutient une bille de roulement 27 qui assure un espacement e suffisant pour permettre au fluide de s'écouler sur la surface de la bille 13. Une enveloppe, de type bague, 35 est configurée pour tourner autour de l'axe longitudinal 41 du dispositif d'application de l'invention. De manière plus précise, la rotation de l'enveloppe 35 est réalisée autour du support 3, notamment de la partie supérieure 3a de ce dernier. Une telle rotation permet de translater la pièce rapportée 39 de sorte que la bille de roulement 27 s'éloigne de la bille 13 pour venir en position de fermeture, comme illustré sur les figures 9 à 11. De ce fait, la bille 13 attirée par les aimants 9 se loge dans le renfoncement 5. Une autre pièce configurée pour tourner autour de central 41 et appartenant ou non au support 3 peut être utilisée pour assurer le mouvement de la pièce rapportée 39.

Afin de garantir l'étanchéité, le renfoncement 5 peut comporter au fond un méplat 105 empêchant le fluide de s'écouler autour de la bille 13.

Le capot 101 une fois monté sur le dispositif d'application de l'invention 1 peut aider mécaniquement à plaquer la bille 13 dans le fond du renfoncement.

Le dispositif 1 de l'invention peut contenir un moyen de vibration disposé et agencé de sorte à faire vibrer la tête d'application. Le moyen de vibration peut être un ou plusieurs moteurs.

Le dispositif 1 de l'invention ainsi que le dispositif pour stocker et distribuer un fluide peuvent également être utilisés chacun comme un dispositif de massage destiné à être utilisé sur au moins un partie de la peau du visage et/ou du corps. De manière avantageuse, un tel dispositif de massage permet de ne pas pincer la peau ce qui assure un confort d'utilisation.

Bien entendu, les caractéristiques décrites dans le cadre des modes de réalisation décrits ci-dessus peuvent être prises isolément ou combinées entre elles sans sortir de la portée de la présente invention. En particulier, les caractéristiques décrites au sujet d'une bille comme tête d'application peuvent également être transposées dans le cas d'une tête d'application présentant une forme autre que sphérique.

## Revendications

1. Dispositif d'application (1) d'un fluide comprenant :
- un support (3) comprenant un renfoncement (5) présentant une profondeur apparente (p) de renfoncement (5);
- au moins un aimant (9) contenu dans un logement (11) présent dans le support ;
- une tête d'application (13) comprenant au moins une partie réalisée dans un matériau aimantable configuré pour être attiré par le ou les aimants (9, 19), ladite tête d'application présentant une surface d'application supérieure à la moitié de la surface externe totale de ladite tête, la surface d'application de la tête d'application correspondant à la surface externe de la tête d'application non en regard du support (3);
le dispositif (1) étant agencé de sorte que ladite tête d'application (13) puisse être mobile en rotation dans le renfoncement (5).

2. Dispositif (1) selon la revendication précédente, dans lequel la tête d'application est au moins un cylindre de section transversale circulaire, et/ou au moins un élément de révolution de forme sensiblement oblongue ou circulaire.

3. Dispositif (1) selon la revendication précédente, dans lequel la tête d'application est une bille (13) de rayon (R) supérieur à la profondeur apparente (p) du renfoncement (5).

4. Dispositif (1) selon l'une quelconque des revendications précédentes, dans lequel la tête d'application, notamment la bille (13), est pleine ou creuse.

5. Dispositif (1) selon la revendication précédente, dans lequel la tête d'application est sous la forme d'une coque en plastique ou en métal, notamment en aluminium, renfermant dans son coeur un élément métallique magnétisable de plus faible dimension.

6. Dispositif (1) selon l'une quelconque des revendications précédentes, dans lequel le renfoncement (5) comporte un ou plusieurs éléments en relief (7) engendrant la profondeur apparente (p) du renfoncement (5), le dispositif (1) étant agencé de sorte que la tête d'application (13) puisse rouler sur les éléments en relief (7) dans le renfoncement (5).

7. Dispositif (1) selon l'une quelconque des revendications précédentes, dans lequel le support (3) est entouré d'une enveloppe (15 ; 25 ; 35).

8. Dispositif (1) selon la revendication 6, dans lequel les éléments en relief (7) sont formés par des bossages réalisés dans le support (3) ou dans l'enveloppe (25).

9. Dispositif (1) selon la revendication 6, dans lequel les éléments en relief (7) sont formés par une ou plusieurs billes de roulement mobiles (27) montées libres en rotation dans le support (3).

10. Dispositif (1) selon la revendication précédente, dans lequel la ou les billes de roulement (27) sont montées libres en translation de sorte à faire varier la profondeur apparente (p) du renfoncement (5).

11. Dispositif (1) selon la revendication précédente, dans lequel la ou les billes de roulement (27) sont montées libres en translation par l'intermédiaire d'une pièce rapportée (39) montée sur un aimant (9) et configurée pour translater dans le logement (11) de l'aimant (9).

12. Dispositif (1) selon la revendication précédente, dans lequel une bague (35) est configurée pour tourner autour du support (3) de sorte à faire translater la pièce rapportée (39) dans le logement (11).

13. Dispositif (1) selon l'une quelconque des revendications précédentes, dans lequel le support (3) est formé d'une partie supérieure (3a) configurée pour former le renfoncement (5) et d'une ou de plusieurs parties inférieures (3b).

14. Dispositif (1) selon la revendication précédente, dans lequel un élément en saillie (37) est porté par une partie (3b) du support (3) venant dans une cavité (38) complémentaire prévue dans une autre partie (3a) du support (3) définissant le renfoncement (5).

15. Dispositif (1) selon l'une quelconque des revendications précédentes, dans lequel le support (3) est configuré pour être monté sur la tête (23) d'un réceptacle (21) destiné à contenir le fluide.

16. Dispositif (1) selon la revendication précédente, dans lequel la tête (23) du réceptacle destiné à contenir le fluide comporte une canule et le support (3) comporte un jonc sensiblement périphérique (71) configuré pour venir se bloquer sur la paroi de la canule.

17. Dispositif (1) selon la revendication 16, dans lequel la tête (23) du réceptacle destiné à contenir le fluide comporte une canule et le support (3) comporte un logement (81) configuré
pour recevoir la canule de la tête (23), ledit logement (81) présentant des coins biseautés (83) configurés pour reposer sur la canule.

18. Dispositif (1) selon l'une quelconque des revendications précédentes, comprenant un moyen de vibration disposé et agencé pour faire vibrer la tête d'application (13).

## Patentansprüche

1. Vorrichtung (1) zum Auftragen eines Fluids, die Folgendes umfasst:
- einen Träger (3), der eine Vertiefung (5) umfasst, welche eine sichtbare Tiefe (p) der Vertiefung (5) aufweist;
- mindestens einen Magneten (9), der in einem Aufnahmeraum (11) innerhalb des Trägers enthalten ist;
- einen Auftragekopf (13), der mindestens einen Abschnitt umfasst, welcher aus einem magnetisierbaren Werkstoff hergestellt ist, wobei letzterer derart ausgestaltet ist, dass er von dem oder den Magneten (9, 19) angezogen werden kann, wobei der Auftragekopf eine Auftragefläche aufweist, die mehr als die Hälfte der gesamten Außenfläche des Kopfes ausmacht, wobei die Auftragefläche des Auftragekopfes der Außenfläche des Kopfes entspricht, die nicht dem Träger (3) zugewandt ist;
wobei die Vorrichtung (1) derart angeordnet ist, dass der Auftragekopf (13) in der Vertiefung (5) drehbar beweglich ist.

2. Vorrichtung (1) nach dem vorhergehenden Anspruch, wobei es sich bei dem Auftragekopf mindestens um einen Zylinder mit kreisförmigem Querschnitt und/oder mindestens um ein Drehelement mit einer im Wesentlichen länglichen oder kreisförmigen Gestalt handelt.

3. Vorrichtung (1) nach dem vorhergehenden Anspruch, wobei es sich bei dem Auftragekopf um eine Kugel (13) mit dem Radius (R) handelt, der größer als die sichtbare Tiefe (p) der Vertiefung (5) ist.

4. Vorrichtung (1) nach einem beliebigen der vorhergehenden Ansprüche, wobei der Auftragekopf, insbesondere die Kugel (13), ausgefüllt oder hohl ist.

5. Vorrichtung (1) nach dem vorhergehenden Anspruch, wobei der Auftragekopf in Form einer Schale aus Kunststoff oder aus Metall, insbesondere aus Aluminium, vorliegt, welche in ihrem Inneren ein metallisches, magnetisierbares Element mit geringerer Ausdehnung einschließt.

6. Vorrichtung (1) nach einem beliebigen der vorhergehenden Ansprüche, wobei die Vertiefung (5) ein oder mehrere erhabene Elemente (7) aufweist, welche die sichtbare Tiefe (p) der Vertiefung (5) bestimmen, wobei die Vorrichtung (1) derart angeordnet ist, dass der Auftragekopf (13) auf den erhabenen Elementen (7) in der Vertiefung (5) rollen kann.

7. Vorrichtung (1) nach einem beliebigen der vorhergehenden Ansprüche, wobei der Träger (3) von einer Hülle (15; 25; 35) umgeben ist.

8. Vorrichtung (1) nach Anspruch 6, wobei die erhabenen Elemente (7) aus Erhebungen gebildet sind, mit denen der Träger (3) oder die Hülle (25) versehen ist.

9. Vorrichtung (1) nach Anspruch 6, wobei die erhabenen Elemente (7) durch eine oder mehrere bewegliche Lagerkugeln (27) gebildet werden, welche frei drehbar in dem Träger (3) angebracht sind.

10. Vorrichtung (1) nach dem vorhergehenden Anspruch, wobei die Lagerkugel(n) (27) derart frei verschiebbar angebracht ist/sind, dass sich die sichtbare Tiefe (p) der Vertiefung (5) ändert.

11. Vorrichtung (1) nach dem vorhergehenden Anspruch, wobei die frei verschiebbare Anbringung der Lagerkugel(n) (27) über ein Anbauteil (39) erfolgt, welches an einem Magneten (9) angebracht ist und derart ausgestaltet ist, dass es sich innerhalb des Aufnahmeraums (11) des Magneten (9) verschieben kann.

12. Vorrichtung (1) nach dem vorhergehenden Anspruch, wobei ein Ring (35) derart ausgestaltet ist, dass er sich um den Träger (3) drehen kann und dabei das Anbauteil (39) innerhalb des Aufnahmeraums (11) verschiebt.

13. Vorrichtung (1) nach einem beliebigen der vorhergehenden Ansprüche, wobei der Träger (3) aus einem oberen Teil (3a), das derart ausgestaltet ist, dass es die Vertiefung (5) bildet, und aus einem oder mehreren unteren Teilen (3b) besteht.

14. Vorrichtung (1) nach dem vorhergehenden Anspruch, wobei ein Teil (3b) des Trägers (3) mit einem hervorstehenden Element (37) versehen ist, welches in einen entsprechenden Hohlraum (38) eindringt, wobei dieser in einem anderen Teil (3a) des Trägers (3) vorgesehen ist, welches die Vertiefung (5) begrenzt.

15. Vorrichtung (1) nach einem beliebigen der vorhergehenden Ansprüche, wobei der Träger (3) derart ausgestaltet ist, dass er auf dem Kopf (23) eines Behälters (21) angebracht werden kann, der dazu bestimmt ist, das Fluid zu enthalten.

16. Vorrichtung (1) nach dem vorhergehenden Anspruch, wobei der Kopf (23) des Behälters, der dazu bestimmt ist, das Fluid zu enthalten, eine Kanüle aufweist und wobei der Träger (3) einen im Wesentlichen umlaufenden Rundkörper (71) aufweist, der derart ausgestaltet ist, dass er die Wand der Kanüle umgreift.

17. Vorrichtung (1) nach Anspruch 6, wobei der Kopf (23) des Behälters, der dazu bestimmt ist, das Fluid zu enthalten, eine Kanüle aufweist und wobei der Träger (3) einen Aufnahmeraum (81) aufweist, der derart ausgestaltet ist, dass er die Kanüle des Kopfes (23) aufnimmt, wobei der Aufnahmeraum (81) abgeschrägte Ecken (83) aufweist, die derart ausgestaltet sind, dass sie auf der Kanüle aufliegen.

18. Vorrichtung (1) nach einem beliebigen der vorhergehenden Ansprüche, die ein Vibrationsmittel umfasst, das derart angeordnet und ausgestaltet ist, dass es den Auftragekopf (13) in Vibration versetzt.

## Claims

1. A fluid application device (1) comprising:
- a holder (3) comprising a cavity (5) presenting a visible depth (p) for the cavity (5);
- at least one magnet (9) contained within a recess (11) that is present in the holder;
- an application head (13) comprising at least one portion made of a magnetisable material that is configured so as to be attracted by the magnet(s) (9, 19), said application head presenting an application surface greater than half of the total outer surface of said head, the application surface of the application head corresponding to the outer surface of the application head not facing the holder (3);
the device (1) being arranged such that said application head (13) is rotatably movable within the cavity (5).

2. The device (1) according to the previous claim, in which the application head is at least one cylinder with a circular transverse section, and/or at least one element of revolution with a substantially oblong or circular shape.

3. The device (1) according to the previous claim, in which the application head is a ball (13) with a radius (R) greater than the visible depth (p) of the cavity (5).

4. The device (1) according to any one of the previous claims, in which the application head, particularly the ball (13), is solid or hollow.

5. The device (1) according to the previous claim, in which the application head is in the form of a shell in plastic or metal, particularly aluminium, containing a smaller magnetisable metal element in its core.

6. The device (1) according to any one of the previous claims, in which the cavity (5) comprises one or more raised elements (7) creating a visible depth (p) of the cavity (5), the device (1) being arranged so that the application head (13) can roll on the raised elements (7) in the cavity (5).

7. The device (1) according to any one of the previous claims, in which the holder (3) is surrounded by an enclosure (15; 25; 35).

8. The device (1) according to claim 6, in which the raised elements (7) are formed by bosses made in the holder (3) or the enclosure (25).

9. The device (1) according to claim 6, in which the raised elements (7) are formed by one or more movably rolling balls (27) mounted freely rotating in the holder (3).

10. The device (1) according to the previous claim, in which the rolling ball or balls (27) is or are mounted freely translating so as to vary the visible depth (p) of the cavity (5).

11. The device (1) according to the previous claim, in which the rolling ball or balls (27) is or are mounted freely translating by means of an attached part (39) mounted on a magnet (9) and configured to translate in the recess (11) of the magnet (9).

12. The device (1) according to the previous claim, in which a ring (35) is configured to rotate around the holder (3) so as to translate the attached part (39) in the recess (11).

13. The device (1) according to any one of the previous claims, in which the holder (3) is formed by an upper portion (3a) configured to form the cavity (5) and one or more lower portion(s) (3b).

14. The device (1) according to the previous claim, in which a protruding element (37) is supported by a portion (3b) of the holder (3) fitting in a complementary cavity (38) provided in another portion (3a) of the holder (3) defining the cavity (5).

15. The device (1) according to any one of the previous claims, in which the holder (3) is configured to be mounted on the head (23) of a receptacle (21) intended to contain the fluid.

16. The device (1) according to the previous claim, in which the head (23) of the receptacle intended to contain the fluid comprises a cannula and the holder (3) comprises a substantially peripheral ring (71) configured to lock on the wall of the cannula.

17. The device (1) according to claim 16, in which the head (23) of the receptacle intended to contain the fluid comprises a cannula and the holder (3) comprises a recess (81) configured to receive the cannula of the head (23), said recess (81) presenting bevelled corners (83) configured to rest on the cannula.

18. The device (1) according to any one of the previous claims, comprising a vibrating means positioned and arranged to vibrate the application head (13).
